# EUROPÄISCHE PATENTSCHRIFT

(11) **EP 0 022 745 B1**
(45) Veröffentlichungstag und Bekanntmachung des Hinweises auf die Patenterteilung: **01.02.1984**
(21) Anmeldenummer: 80730045.4
(22) Anmeldetag: 03.07.1980
(51) Int. Cl.: H01B 9/02, H01B 7/28

(54) **Elektrisches Kabel mit mehrdrähtigem Leiter und Feuchtigkeitssperre**
Electric cable with multi-wire conductor and moisture barrier
Câble électrique avec conducteur à plusieurs fils et barrière contre l'humidité

(30) Priorität: 17.07.1979 DE 7920687 U
(43) Veröffentlichungstag der Anmeldung: 21.01.1981
(73) Patentinhaber: SIEMENS AKTIENGESELLSCHAFT, 80333 München (DE)
(72) Erfinder: Reuter, Manfred, D-1000 Berlin 26 (DE)

## Beschreibung

Die längs- und querwasserdichte Ausgestaltung elektrischer Kabel, die bisher überwiegend bei kunststoffisolierten Nachrichtenkabeln Bedeutung erlangt hat, beschäftigt in zunehmendem Maße auch die Konstrukteure und Werkstofftechniker für kunststoffisolierte Starkstrom-und Hochspannungskabel. Es wird nämlich befürchtet, daß in derartigen Kabeln eingedrungenes Wasser zu einer Verschlechterung der Isoliereigenschaften und unter Umständen sogar zu einem Durchschlag führt. Auch können Garnituren in Mitleidenschaft gezogen werden.

Um das Eindringen von Feuchtigkeit in die Kunststoffisolierung von Mittel- und Hochspannungskabeln und das axiale Vordringen von Feuchtigkeit in solchen Kabeln zu verhindern, ist es bekannt, zwischen dem mehrdrähtigen Leiter und der Isolierung und/oder zwischen der äußeren Leitschicht und dem aus Drähten oder Bändern aufgebauten Schirm, der einen konzentrischen Leiter darstellt, eine feuchtigkeitsabsorbierende Schicht oder eine Feuchtigkeitssperre anzuordnen und/oder die Hohlräume in aus Drähten aufgebauten Leitern mit einer die Längswasserdichtigkeit und/oder Querwasserdichtigkeit gewährleistenden Masse zu füllen. Bei einem bekannten Mittel- oder Hochspannungskabel sind daher die Drähte des Schirmes in eine leitfähige elastische Masse eingebettet (DE-A1-2514891). Weiterhin ist es bekannt, die unter dem Schirm angeordnete Leitschicht mit in Längsrichtung des Kabels verlaufenden Rillen oder Nuten zu versehen und diese Rillen oder Nuten mit einem Dichtungsmaterial auszufüllen, das sich in Gegenwart von Wasser ausdehnt (DE-A1-2811 526). Zur Abdichtung kunststoffisolierter Fernmeldekabel ist auch die Verwendung eines quellfähigen Bandes bekannt, das aus einem mit quellfähigem Füllstoff gemischten wasserlöslichen Kunststoff besteht und mit dem vordringlich der Spalt zwischen Kabelseele und Kabelmantel abgedichtet wird (DE-A-2 158 996). Für kunststoffisolierte, mit einem geschlossenen Schirm versehene Starkstromkabel ist es weiterhin bekannt, zwischen der äußeren Leitschicht und dem Schirm ein Polster aus elektrisch leitender Wellpappe anzuordnen, deren Wellentäler und Wellenberge mit Quellmittel gefüllt sind (DE-AL -2 719 094). Die damit zusätzlich erzielte Längsabdichtung zwischen Leitschicht und Schirm wird bei einem anderen bekannten Kabel mit einem Quellmittel erreicht, das sich auf einem bandförmigen Träger wie Kabelpapier, Papiervlies oder Kunststoffvlies befindet (DE-B2-2007 163). Auch ist es bekannt, den geschlossenen Schirm auf der Innenseite mit einem elektrisch leitenden Polymer-Compound zu beschichten (US-A4 020 276).

Die Erfindung sieht eine neue Gestaltung eines ein- oder mehradrigen elektrischen Kabels vor, das eine extrudierte Kunststoffisolierung und einen Metall- oder Kunststoffmantel aufweist und bei dem wenigstens ein Leiter aus verseilten oder aufgesponnenen Metalldrähten oder aus aufgesponnenen Metallbändern aufgebaut und diesem Leiter eine Schicht aus elektrisch leitendem Kunststoff zugeordnet ist. Durch die neue Gestaltung sollen die Längs- und die Querwasserdichtigkeit des Kabels im Bereich des mehrdrähtigen Leiters gewährleistet sein. Gemäß der Erfindung ist daher vorgesehen, daß zwischen dem Leiter und der leitenden Kunststoffschicht ein elektrisch leitfähiges Kunststoffvlies angeordnet ist, das mit einem unter Feuchtigkeitseinwirkung aufquellenden Mittel angereichert ist.

Durch die neue Gestaltung wird eine ausreichende Menge an Quellmittel bereitgestellt, so daß die Wasserdichtigkeit des Kabels im Bereich des mehrdrähtigen Leiters gewährleistet ist. Dies gilt insbesondere für konzentrisch angeordnete Leiter, beispielsweise Schirme von Starkstrom- oder Nachrichtenkabeln, die aus einer Lage runder Metalldrähte oder aus einer Lage von Profildrähten oder auch aus zwei oder mehreren aufgesponnenen Metallbändern bestehen. Durch die Verwendung eines elektrisch leitenden Vlieses wird dabei der elektrische Kontakt zwischen der Leitschicht des Kabels und dem Leiter sichergestellt. Auch bei einer Anreicherung des elektrisch leitfähigen Vlieses mit einem isolierenden Quellmittel ist dabei infolge der radialen Druckverhältnisse ein Kontakt zwischen dem elektrisch leitenden Vlies und dem Leiter gewährleistet.

. Bei dem unter Feuchtigkeitseinwirkung aufquellenden Mittel handelt es sich um bekannte Stoffe auf Zellulosebasis, wie beispielsweise Methylzellulose oder Äthylzellulose.

Ein Ausführungsbeispiel für das neue Kabel ist in der Figur dargestellt.

Die Figur zeigt ein kunststoffisoiiertes Mittelspannungskabel, auf dessen mehrdrähtigen Leiter 1 die Feuchtigkeitssperre 2 aufgebracht ist. Hierbei handelt es sich um ein elektrisch leitendes Kunststoffvlies, das mit einem Quellmittel angereichert ist und das in Bandform auf den Leiter aufgesponnen ist. Über der Feuchtig- keitss^{p}erre 2 befindet sich die extrudierte Polyäthyienisolierung 3 einschließlich einer nicht näher bezeichneten inneren und einer ebenfalls nicht näher bezeichneten äußeren Leitschicht, wie sie bei Mittelspannungskabeln üblich ist. Darüber ist eine weitere Feuchtigkeitssperre 4 angeordnet, die ebenfalls aus einem elektrisch leitenden Kunststoffvlies besteht, das mit einem Quellmittel, insbesondere einem Quellpulver, angereichert ist. Auf die Feuchtigkeitssperre 4 ist der Schirm 5 aus Kupferdrähten aufgesponnen. Darüber wiederum befindet sich der Außenmantel 6 aus Polyvinylchlorid.

## Patentansprüche

Ein- oder mehradriges elektrisches Kabel mit extrudierter Kunststoffisolierung (3) und Metall-oder Kunststoffmantel (6), bei dem wenigstens ein Leiter (5) aus verseilten oder aufgesponnenen Metalldrähten oder aufgesponnenen Metallbändern aufgebaut und diesem Leiter (5) eine Schicht aus elektrisch leitendem Kunststoff zugeordnet ist, dadurch gekennzeichnet, daß zwischen dem Leiter (5) und der leitenden Kunststoffschicht ein elektrisch leitfähiges Kunststoffvlies (4) angeordnet ist, das mit einem unter Feuchtigkeitseinwirkung aufquellenden Mittel angereichert ist.

## Claims

A single- or multi-core electric cable having an extruded plastics insulation (3) and a metal or plastics sheath (6), in which at least one conductor (5) consists of stranded or spun-on metal wires or spun-on metal strips, and in which the conductor (5) is allotted a layer made of electrically-conductive plastics material, characterised in that between the conductor (5) and the conductive plastics layer, there is arranged an electrically-conductive plastic fleece (4) that is saturated with an agent which swells under the influence of moisture.

## Revendications

Câble électrique à un ou plusieurs brins qui comporte une isolation (3) en matière synthétique extrudée et une gaine (6) métallique ou en matière synthétique, dans lequel au moins un conducteur (5) est constitué par des fils métalliques toronnés ou enroulés en torsade ou des bandes métalliques enroulées en torsade, et une couche de matière synthétique conductrice du point de vile électrique est associée à ce conducteuer (5). caractérisé par le fait qu'entre le conducteur (5) et la couche en matière synthétique conductrice est disposé un non-tisse en matière synthétique qui est conducteur du point de vue électrique et qui est enrichi d'un agent qui gonfle sous l'effet de l'humidité.
